# EUROPÄISCHE PATENTSCHRIFT

(11) **EP 0 139 840 B1**
(45) Veröffentlichungstag und Bekanntmachung des Hinweises auf die Patenterteilung: **13.05.1992**
(21) Anmeldenummer: 84107166.5
(22) Anmeldetag: 22.06.1984
(51) Int. Cl.: H01Q 1/10

(54) **Wickeltrommel für eine durch einen Elektromotor ein- oder ausfahrbare Teleskopantenne**
Winding drum for an electromotor-actuated telescopie antenna
Touret à câble pour une antenne télescopique à actionnement motorisé

(30) Priorität: 22.10.1983 DE 3338511
(43) Veröffentlichungstag der Anmeldung: 08.05.1985
(73) Patentinhaber: ROBERT BOSCH GMBH, 70442 Stuttgart (DE)
(72) Erfinder: Alf, Reinhard, Ing. (grad.), D-1000 Berlin 42 (DE); Klinkwitz, Kurt, D-1000 Berlin 28 (DE)

(56) Entgegenhaltungen:
- EP-A- 0 028 877
- US-A- 2 496 785
- US-A- 2 623 175
- US-A- 2 938 207
- US-A- 4 190 841

## Beschreibung

### Stand der Technik

Die Erfindung geht von einer topfförmigen Wickeltrommel für eine ein-und ausfahrbare Teleskopantenne nach der im Oberbegriff des Anspruchs 1 angegebenen Gattung aus.

Es ist schon eine Teleskopantenne bekannt (Hirschmann Automatic-Antennen AUTA 6000 EL), bei der ein verzahnter Förderdraht für das Teleskop durch ein mit einem Schneckenrad verbundenes Zahnrad transportiert wird, wobei das Schneckenrad von einer Schnecke angetrieben wird, die über ein Riemengetriebe mit einem Elektromotor verbunden ist. Der Förderdraht wird im Wickelraum einer nichtangetriebenen Wickeltrommel aufgewickelt bzw. abgewickelt. Es ist weiterhin eine Wickeltrommel bekannt (US-PS 2,496,785), die mit einem ringförmigen Zahnrad verbunden ist, das einem motorgetriebenen Antriebsrad unter Zwischenfügung eines Förderdrahtes gegenübersteht.

### Aufgabe

Der Erfindung liegt die Aufgabe zugrunde, eine Wickeltrommel gemäß dem Oberbegriff des Anspruchs 1 derart weiterzubilden, daß sich die Getriebemittel vereinfachen.

### Lösung

Diese Aufgabe wird bei einer Wickeltrommel gemäß dem Oberbegriff des Anspruchs 1 durch die im kennzeichnenden Teil dieses Anspruchs angegebenen Merkmale gelöst. Die mit der Erfindung erzielbaren Vorteile bestehen insbesondere darin, daß sich die Getriebemittel durch Wegfall eines mit dem Fördermittel in Eingriff stehenden Antriebsrades vereinfachen.

### Zeichnung

Ein Ausführungsbeispiel der Erfindung ist in der Zeichnung an Hand mehrerer Figuren dargestellt und in der nachfolgenden Beschreibung näher erläutert. Die Zeichnung zeigt in
- Fig. 1: eine auseinandergezogene Ansicht einer Wickeltrommeleinheit aus einer Wickeltrommel, einem Kupplungsteil, einem Drahtführungsteil und einem Zahnradteil,
- Fig. 2: eine Schnittansicht der betriebsfähigen Wickeltrommeleinheit und
- Fig. 3: ein Ende eines mit einer Verzahnung versehenen Förderdrahtes.

### Beschreibung der Erfindung

Die Bestandteile einer erfindungsgemäßen Wickeltrommeleinheit sind eine Wickeltrommel 10, ein Kupplungsteil 11, ein Drahtführungsteil 12 und ein Zahnradteil 13.

Das Kupplungsteil wird im folgenden nicht näher erläutert, weil seine Funktion für die Erfindung ohne Bedeutung ist. Die beispielsweise einstückig hergestellte und im wesentlichen topfförmige Wickeltrommel 10 hat ein ebenes Bodenteil 14, das in eine etwas konische Außenwand 15 und eine dazu koaxiale im Durchmesser kleinere Innenwand 16 übergeht. Das Durchmesserverhältnis zwischen Außenwand 15 und Innenwand 16 ist so gewählt, daß zwischen beiden Wänden ein Wickelraum 17 freibleibt. Die Innenwand 16 trägt in dem dem Bodenteil abgewandten Randbereich seiner Außenseite 18 einen Zahnkranz 20. Die Wickeltrommel weist auf ihrer offenen Seite einen rohrförmigen Ansatz 21 auf, durch den das in den Innenraum 22 einzuführende und mit der Innenseite des Bodens 14 fest zu verbindende Kupplungsteil 11 paßt. Das Drahtführungsteil 12 besteht aus einem ebenen Ring 23 mit einem zylindrischen Ansatz 24 an der Oberseite, der lose in die rohrförmige Innenwand 16 der Wickeltrommel paßt. An der Unterseite des ebenen Ringes 23 befindet sich eine parallel zur Ebene des Ringes 23 liegende längliche Einführöffnung 25, deren Querschnitt etwa U-förmig ist, wobei die Schenkel des U nach außen weisen. An den unteren Schenkel 26 der Einführöffnung 25 schließt sich eine schräg nach oben verlaufende und in den ebenen Ring einmündende Umlenkwand 27 an. Das Zahnradteil 13 besteht aus einem zylindrischen Zapfen 28, an welchem ein Schneckenrad 29 befestigt ist. Der Zapfen 28 geht an seinem dem Schneckenrad abgewandten Ende in einen Zapfen 30 kleineren Durchmessers über.

Die Teile 10, 11, 12 und 13 sind aus einem Stück bestehende Teile, vorzugsweise Kunststoff-Spritzteile. Im zusammengesetzten Zustand der Teile 10, 11, 12 und 13 (vgl. Fig. 2) ist das Zahnradteil 13 drehfest mit dem Kupplungsteil 11 verbunden und axial unverschiebbar in der Bodenwand 14 gehalten. In Fig. 2 ist auch ein Gehäuseteil 32 der Teleskopantenne gezeigt, das in seinem Inneren die in Fig. 1 in Einzelteilen gezeigte Wickeltrommeleinheit 33 aufnimmt. Durch eine entsprechende Formgebung des ebenen Ringes 23 des Drahtführungsteils 12 und des Gehäuseteils 32 liegt das Drahtführungsteil drehsicher im Gehäuse, während die Wickeltrommel 10 drehbar gelagert ist. Der Antrieb der Wickeltrommel erfolgt über das Schneckenrad 29 und eine Schnecke 34, die auf der Welle eines Elektromotors 35 angeordnet ist. Dreht der Motor die Schnecke 34 in Pfeilrichtung a, so drehen sich das Schneckenrad 29 und die damit verbundene-Wickeltrommel 10 in Pfeilrichtung b. Ein in die Einführöffnung 25 eingeführtes freies Ende 40 des mit einer Verzahnung 41 versehenen Förderdrahtes 42 (Fig. 3) wird nach dem Ablenken durch die Umlenkwand 27 von dem Zahnkranz 20 erfaßt, dessen Zähne unter einem Winkel α zu der Drehachse 43 der Wickeltrommel stehen. Im Laufe der Mitnahme des Förderdrahtes 42 durch den Zahnkranz 20 wickelt sich der Förderdraht in übereinanderliegenden Windungen in dem Wickelraum 17 auf, bis das Teleskop, dessen inneres Teleskopelement mit dem anderen Ende des Förderdrahtes fest verbunden ist, vollständig eingefahren ist. In umgekehrter Drehrichtung der Motorwelle wird der Förderdraht durch den Zahnkranz 20 aus dem Wickelraum herausgezogen, und der Förderdraht schiebt das innere Teleskopelement nach außen, bis das Teleskop vollständig ausgefahren ist.

## Patentansprüche

1. Topfförmige Wickeltrommel (10) für ein drahtförmiges, mit einer Verzahnung (41) versehenes Fördermittel (42), dessen eine. Ende mit dem inneren Teleskopelement einer ein- oder ausfahrbaren Teleskopantenne fest verbunden ist und dessen andere Ende (40) beim Drehen eines Zahnkranzes (20) mittels eines Elektromotors (35) in übereinanderliegenden Windungen der Wickeltrommel (10) auf- bzw. abgewickelt wird, **dadurch gekennzeichnet**, daß die Wickeltrommel (10) und der Zahnkranz (20) ein einheitliches Bauteil bilden und daß der Zahnkrans (20) innerhalb des Wickelraumes der Wickeltrommel (10) angeordnet ist.

2. Wickeltrommel nach Anspruch 1, dadurch gekennzeichnet, daß die Wickeltrommel (10) eine zu ihr koaxial angeordnete Innenwand (16) aufweist, die auf ihrer Außenseite (18) den Zahnkranz (20) trägt.

3. Wickeltrommel nach Anspruch 1 oder 2, dadurch gekennzeichnet, daß Wickeltrommel (10) und Zahnkranz (20) ein Kunststoff-Spritzteil sind.

## Claims

1. Cup-shaped winding drum (10) for a conveying means (42) in wire form which is provided with teeth (41) and of which one end is firmly connected to the inner telescopic element of a telescopic antenna which can be driven in and out whilst the other end (40) is wound on or unwound in coils which lie one above another on the winding drum (10) upon rotation of a ring gear (20) by means of an electric motor (35), characterised in that the winding drum (10) and the ring gear (20) for a unified component and the ring gear (20) is arranged inside the winding space of the winding drum (10).

2. Winding drum as claimed in claim 1, characterised in that the winding drum (10) has an inner wall (16) which is arranged coaxially with it and which bears the ring gear (20) on its outer surface (18).

3. Winding drum as claimed in claim 1 or 2, characterised in that the winding drum (10) and the ring gear (20) are an injection moulded plastic part.

## Revendications

1. Tambour d'enroulement (10) en forme de pot pour un moyen d'entraînement (42) sous forme de fil, muni d'une denture (41), moyen dont une extrémité est reliée solidement à l'élément télescopique interne d'une antenne télescopique enroulable ou extractible et dont l'autre extrémité (40), lors de la rotation d'une couronne dentée (20) au moyen d'un moteur électrique (35) est enroulée ou déroulée en spires jointives sur le tambour d'enroulement (10), tambour caractérisé en ce que le tambour d'enroulement (10) et la couronne dentée (20) forment une pièce constitutive unique et en ce que la couronne dentée (20) est placée à l'intérieur de la chambre d'enroulement du tambour d'enroulement (10).

2. Tambour d'enroulement selon la revendication 1, caractérisé en ce que le tambour d'enroulement (10) présente une paroi (16) interne qui est disposée coaxialement au tambour, paroi qui porte sur sa face externe (18) la couronne dentée (20).

3. Tambour d'enroulement selon la revendication 1 ou 2, caractérisé en ce que le tambour d'enroulement (10) et la couronne dentée (20) constituent une pièce injectée en matière plastique.
